# EUROPÄISCHE PATENTSCHRIFT

(11) **EP 3 112 784 B1**
(45) Veröffentlichungstag und Bekanntmachung des Hinweises auf die Patenterteilung: **12.08.2020**
(21) Anmeldenummer: 16173319.1
(22) Anmeldetag: 07.06.2016
(51) Int. Cl.: F25D 23/04

(54) **HAUSHALTSGERÄTE-BAUTEIL MIT EINEM COEXTRUDIERTEN DEKORTEIL**
HOUSEHOLD DEVICE COMPONENT WITH A COEXTRUDED DECORATIVE PART
COMPOSANT D'APPAREIL MENAGER COMPRENANT UNE PIECE DECORATIVE CO-EXTRUDEE

(30) Priorität: 01.07.2015 DE 102015212350
(43) Veröffentlichungstag der Anmeldung: 04.01.2017
(73) Patentinhaber: BSH Hausgeräte GmbH, 81739 München (DE)
(72) Erfinder: Salomon, Frank, 89518 Heidenheim (DE); Fink, Andrea, 89547 Gerstetten (DE); Lux, Denis, 89520 Heidenheim (DE); Claaß, Elena, 73312 Geislingen (DE)

(56) Entgegenhaltungen:
- DE-A1-102004 012 497
- DE-A1-102009 028 784
- DE-A1-102009 046 613
- DE-A1-102012 209 877
- DE-A1-102012 223 118
- DE-U1- 20 321 662
- JP-A- H02 103 382
- JP-Y2- S5 927 816
- US-A- 5 269 602
- US-A1- 2006 102 572

## Beschreibung

Die Erfindung betrifft ein Haushaltsgeräte-Bauteil mit einem Dekorteil, welches als zumindest einmal gebogene und sich nicht in einer Ebene erstreckende Komponente an einem Basisteil des Haushaltsgeräte-Bauteils angeordnet ist.

Ein derartiges Haushaltsgeräte-Bauteil ist als Türabsteller aus der DE 10 2012 221 800 A1 bekannt. Das dortige Dekorteil ist als Metallprofilteil gezeigt, welches ein Extrusionsbauteil ist.

DE 10 2012 209 877 A1 offenbart ein Einbauteil für ein Kältegerät mit wenigstens einer eine freie Kante aufweisenden Wandplatte und einem auf die freie Kante aufgesteckten Dekorprofil, wobei die Wandplatte gegenüber der freien Kante durch eine hintergeschnittene Kante begrenzt ist, und wobei das Dekorprofil eine die Wandplatte überdeckende Hauptplatte und eine in eine Hinterschneidung der hintergeschnittenen Kante eingreifende Rastkontur aufweist.

DE 10 2004 012 497 A1 offenbart einen Kühlschrank mit einem von einem wärmeisolierenden Gehäuse umschlossenen Innenraum und wenigstens einem in dem Innenraum angeordneten, eine gekrümmte Kante aufweisenden Kühlgutabsteller, wobei eine an der gekrümmten Kante angebrachte Leiste aus einem Kunststoffkern und einem metallischen Mantel aufgebaut ist, und wobei der Mantel den Kunststoffkern in einer gekrümmten Konfiguration hält.

DE 2023 21 662 U1 offenbart ein Kühlgerät mit einem Innenteil, das mit einem Steckprofilelement ausgestattet ist, das zwei eine Nut begrenzende, miteinander verbundene Schenkel aus einem ersten Werkstoff aufweist und das auf einem plattenförmigen Abschnitt mit einem Rand aufsteckbar ist, wobei an der der Nut zugewandten Seitenfläche wenigstens eines der Schenkel wenigstens auf einem Teil der Länge der Nut ein erster in die Nut hinein gerichteter Vorsprung aus einem zweiten Werkstoff angebracht ist, der biegsamer als der erste Werkstoff ist, wobei mehrere erste Vorsprünge in Tiefenrichtung der Nut gestaffelt an der Seitenfläche angeordnet sind.

DE 10 2009 028 784 A1 offenbart ein Dekorelement für ein Kältegerät umfassend wenigstens eine Dekorfläche, die auf einem Trägermaterial ausgebildet ist, wobei die Dekorfläche zumindest bereichsweise mit einer Dekorfolie versehen ist, welche mit dem Trägermaterial stoffschlüssig verbunden ist. Die Befestigung des Dekorelements erfolgt mittels mehrerer nicht sichtbarer Rastnasen am Dekorelement, die in korrespondierende Rastvertiefungen in einem Grundkörper eingreifen.

DE 10 2012 223 118 A1 offenbart ein Kältegerät mit einem Türabsteller, wobei der Türabsteller einen Grundkörper und einen an dem Grundkörper befestigten Grundrahmen aufweist, und wobei dem Türabsteller ein Zusatzrahmen zugeordnet ist.

US 5,269,602 offenbart eine innere Box zur Verwendung in einer thermischen Isolationsbox mit einer inneren und einer äußeren Box, die zwischen der inneren und äußeren Box einen Raum bildet. Die innere Box weist einen Hauptkörper mit entlang gegenüberliegender longitudinalen Enden ersten und zweiten peripheren Flanschen mit einem V-förmigen transversen Querschnitt, um eine V-förmige Nut zu bilden, und mit einem Paar Ausschnitten an jedem peripheren Flansch auf. Der Hauptkörper ist in ein U-förmiges Panel entlang transverser Linien gefaltet und verbindet die Ausschnitte an den gegenüberliegenden Flanschen.

Gerade bei Dekorteilen, die einen metallischen optischen Eindruck aufweisen und nicht geradlinig und somit auch nicht in eine Ebene sich erstrecken, ist es gerade an den Biegungen problematisch, derartige reine Metallteile knickfrei und im gewissen elastischen Zustand zu halten und darüber hinaus auch eine zuverlässige Befestigung ohne unerwünschte mechanische Spannungen zu erreichen.

Es ist Aufgabe der vorliegenden Erfindung, ein Haushaltsgeräte-Bauteil zu schaffen, bei welchem das Dekorteil verbessert ist.

Diese Aufgabe wird durch ein Haushaltsgeräte-Bauteil und ein Haushaltsgerät mit einem derartigen Haushaltsgeräte-Bauteil gemäß den unabhängigen Ansprüchen gelöst.

Ein erfindungsgemäßes Haushaltsgeräte-Bauteil umfasst ein Dekorteil, welches als zumindest einmal gebogene und sich nicht in einer Ebene erstreckende Komponente an einem Basisteil des Haushaltsgeräte-Bauteils angeordnet ist. Das Dekorteil ist ein zum Basisteil separates Bauteil und ist mechanisch daran befestigt. Ein wesentlicher Gedanke der Erfindung ist darin zu sehen, dass das Dekorteil als coextrudiertes Teil aus Metall und Kunststoff ausgebildet ist. Ein derartiges einstückig ausgebildetes Dekorteil aus zwei unterschiedlichen Materialien als Coextrusionsteil ermöglicht somit insbesondere, die Ausgestaltung des Dekorteils verbessert bereitzustellen, ohne dass beim Befestigen unerwünschte mechanische Spannungen auftreten würden und ohne dass gerade an einer Biegung derartige Spannungen oder unerwünschte Knicke auftreten. Dies ermöglicht insbesondere eine sehr individuelle Biegung des Dekorteils, da der Metall-Kunststoffverbund auch plastisch gebogen werden kann, was bei Kunststoff allein nicht möglich ist.

Vorzugsweise ist vorgesehen, dass das Metall an einer Sichtseite des Dekorteils ausgebildet ist. Dadurch wirkt das gesamte Dekorteil als vollständiges metallisches Teil, gewährleistet als coextrudiertes Teil dennoch eine leichtgewichtigere Ausgestaltung und individuellere Elastizitätsgestaltung.

Insbesondere ist vorgesehen, dass das Metall Aluminium ist. Eine derartige materielle Spezifikation reduziert das Gewicht des Dekorteils weiter und gibt andererseits vielfältigste Möglichkeiten zur Gestaltung des metallischen Eindrucks des Dekorteils. Vorzugsweise ist vorgesehen, dass das Dekorteil als Streifen ausgebildet ist. Dadurch kann eine sehr filigrane Dekorleiste bereitgestellt werden. Gerade bei einem derartigen Streifen sind die oben genannten Vorteile besonders begünstigt und ein coextrudiertes Teil als besonders vorteilhaft anzusehen. Da ein derartiger Streifen eine im Vergleich zu seiner Länge um ein Vielfaches geringere Höhe aufweist und somit relativ schmal ist im Vergleich zu seiner Länge, können hier gerade die oben genannten Vorteile von Verspreizungen oder Verspannungen durch ein coextrudiertes Teil vermieden werden.

Vorzugsweise ist vorgesehen, dass das Dekorteil U-förmig an dem Basisteil angeordnet ist. Es sind somit zumindest zwei Biegungen an dem Dekorteil ausgebildet.

Vorzugsweise ist vorgesehen, dass an der zumindest einen Biegung des Dekorteils das Dekorteil mit einem Dünnwandbereich ausgebildet ist. Dies bedeutet, dass das Dekorteil an dieser Biegung eine geringere Dicke aufweist, als an anderen Stellen. Dadurch lässt sich die Biegung nochmals einfacher herstellen, ohne dass mechanische Spannungen auftreten oder materielle Beschädigungen, wie beispielsweise Risse oder dergleichen, an der Biegung auftreten. Erfindungsgemäß ist vorgesehen, dass an einer einer Sichtseite des Dekorteils abgewandten Rückseite des Dekorteils außerhalb einer Biegung des Dekorteils zumindest ein Befestigungselement integriert ist, insbesondere an einem Seitenschenkel eines U-förmig gebogenen Dekorteils das Befestigungselement ausgebildet ist. Durch dieses Befestigungselement wird somit auch außerhalb der Biegung eine Verdickung des Dekorteils erzeugt, sodass es dort auch mechanisch stabiler ist, um an dem Basisteil befestigt werden zu können. Durch die Integration dieses Befestigungselements ist dieses dann auch dauerhaft positionsfixiert an dem Dekorteil angeordnet und eine dauerhaft mechanisch stabile Befestigung mit dem Basisteil ist dadurch ermöglicht.

Es ist vorgesehen, dass das Befestigungselement eine L-förmige Hakenschiene ist. Dadurch lässt sich ein einfacher Montagevorgang erreichen und das Dekorteil kann dauerhaft stabil und positionsfixiert an dem Dekorteil angeordnet werden.

Darüber hinaus ist es jedoch auch möglich, dass das Dekorteil dadurch zerstörungsfrei lösbar an dem Basisteil angeordnet ist, sodass es jederzeit auch wieder reversibel entnommen werden kann.

Vorzugsweise ist vorgesehen, dass die Hakenschiene an der freikragenden Wand der L-Form eine randseitig offene Aussparung zum Eingriff eines Eingriffstegs des Basisteils aufweist. Dies ist eine besonders vorteilhafte Ausführung, da somit durch dieses Ineinandergreifen eine weitere Verzahnung und somit eine Begünstigung der Positionsfixierung des Dekorteils zum Basisteil erreicht wird.

Vorzugsweise ist vorgesehen, dass an dem Basisteil mehrere Eingriffselemente zum Koppeln mit dem Dekorteil in einem Aufnahmebereich des Basisteils integriert sind. Dadurch kann die mechanische Verbindung zwischen dem Dekorteil und dem Basisteil an dieser Stelle nochmals verbessert werden. Erfindungsgemäß ist vorgesehen, dass an zumindest einem Ende eines zur Aufnahme des Dekorteils ausgebildeten Aufnahmebereichs des Basisteils eine Klemmvorrichtung zum Klemmen des Dekorteils ausgebildet ist. Dadurch wird eine weitere separate Verbindungsstelle zwischen dem Dekorteil und dem Basisteil geschaffen, wodurch gerade durch die endseitige Kopplung ein unerwünschtes Abstehen des Dekorteils vom Basisteil verhindert ist. Erfindungsgemäß ist vorgesehen, dass die Klemmvorrichtung zumindest eine sich zum Ende hin erhöhende Klemmrampe und eine dazu beabstandete Klemmlasche aufweist, sodass zwischen der Klemmrampe und der Klemmlasche ein Klemmraum ausgebildet ist. Durch die Klemmrampe wird somit eine sich stetig erhöhende Stegausgestaltung bereitgestellt, die ein einfaches und zielgerichtetes Einführen des Dekorteils, insbesondere der freikragenden Wand der Hakenschiene, ermöglicht. Dadurch ist auch ein ruckfreies und somit verspreizungsfreies und somit beschädigungsarmes Verbinden des Dekorteils mit dem Basisteil an dieser endseitigen Stelle erreicht. Dadurch wird die mechanische Klemmwirkung des Weiteren sukzessive und kontinuierlich aufgebaut, bis der klemmende Endzustand erreicht ist.

Vorzugsweise ist vorgesehen, dass sich im montierten Zustand des Dekorteils am Basisteil nur die freikragende Wand der Hakenschiene in den Klemmraum hinein erstreckt und darin geklemmt ist. Die Klemmlasche erstreckt sich dann im endmontierten Zustand des Dekorteils am Basisteil in dem Freiraum zwischen der freikragenden Wand und einem Frontteil des Dekorteils. Auch dadurch ist dann eine weitere mechanische Halterung geschaffen.
Vorzugsweise ist vorgesehen, dass an einem Mittelschenkel eines U-förmig gebogenen Dekorteils an einer einer Sichtseite gegenüberliegenden Rückseite des Dekorteils ein Versteifungsteil ausgebildet ist. Dadurch wird gerade dieser Mittelschenkel auch in sich stabil gestaltet.
Vorzugsweise ist vorgesehen, dass das Basisteil einen U-förmig gebogenen, streifenförmig ausgebildeten Bügel als Aufnahmebereich für das Dekorteil aufweist.

Vorzugsweise ist vorgesehen, dass das Haushaltsgeräte-Bauteil ein Türabsteller ist.
Bei der Ausgestaltung des Dekorteils als U-förmiges Element erstreckt sich jeweils an den Seitenschenkeln der U-Form ein Befestigungselement, welches jeweils insbesondere als längliche, L-förmige Hakenschiene ausgebildet ist. Die Hakenschienen erstrecken sich insbesondere jeweils bis zum freien Ende der Seitenschenkel der U-Form an der Rückseite des Dekorteils.

Vorzugsweise ist vorgesehen, dass eine in der freikragenden Wand einer Hakenschiene ausgebildete Aussparung in einer Längenhälfte der Hakenschiene ausgebildet ist, die dem freien Ende der U-Form abgewandt ist und somit einer Biegung eines Seitenschenkels zu einem Mittelschenkel hin näherliegend ist. Insbesondere bei einer Ausgestaltung mit einer Klemmvorrichtung wird dann diese vorzugsweise endseitig ausgebildete Klemmvorrichtung durch die Aussparung nicht beeinträchtigt, insbesondere dadurch sogar die Halterung begünstigt.

Mit den Angaben "oben", "unten", "vorne", "hinten, "horizontal", "vertikal", "Tiefenrichtung", "Breitenrichtung", "Höhenrichtung" sind die bei bestimmungsgemäßen Gebrauch und bestimmungsgemäßem Anordnen des Geräts und bei einem dann vor dem Gerät stehenden und in Richtung des Geräts blickenden Beobachter gegebenen Positionen und Orientierungen angegeben.

Ausführungsbeispiele der Erfindung werden nachfolgend anhand schematischer Zeichnungen näher erläutert. Es zeigen:
- Fig. 1: eine perspektivische Darstellung eines Ausführungsbeispiels eines erfindungsgemäßen Haushaltsgeräts;
- Fig. 2: eine perspektivische Darstellung eines Ausführungsbeispiels eines erfindungsgemäßen Haushaltsgeräte-Bauteils;
- Fig. 3: eine perspektivische Darstellung eines Ausführungsbeispiels eines Dekorteils des Haushaltsgeräte-Bauteils gemäß Fig. 2;
- Fig. 4: eine perspektivische Teildarstellung eines Basisteils des Haushaltsgeräte-Bauteils und des Dekorteils in einem Montagezwischenzustand;
- Fig. 5: die Darstellung gemäß Fig. 4 im montierten Endzustand des Dekorteils am Basisteil; und
- Fig. 6: eine perspektivische Darstellung eines Ausführungsbeispiels eines Basisteils des Haushaltsgeräte-Bauteils.

In den Figuren werden gleiche oder funktionsgleiche Elemente mit den gleichen Bezugszeichen versehen.

In Fig. 1 ist in einer perspektivischen Darstellung ein Haushaltsgerät 1 gezeigt, welches ein Haushaltskältegerät, welches beispielsweise ein Kühlgerät oder ein Gefriergerät oder ein Kühl-Gefrier-Kombigerät sein kann, und welches zum Lagern und Konservieren von Lebensmitteln ausgebildet ist. Das Haushaltsgerät 1 umfasst ein Gehäuse 2, in dem ein Aufnahmeraum bzw. Innenraum 3 für Lebensmittel ausgebildet ist. Der Innenraum 3 ist frontseitig durch eine Tür 4 verschließbar. An einer Innenseite 5 der Tür 4, die im geschlossenen Zustand der Tür 4 dem Innenraum 3 zugewandt ist, ist zumindest ein Haushaltsgeräte-Bauteil in Form eines Türabstellers 6 angeordnet. Im Ausführungsbeispiel ist somit das Haushaltsgeräte-Bauteil durch den Türabsteller 6 gebildet.

In Fig. 2 ist in einer perspektivischen Darstellung ein Ausführungsbeispiel von Teilkomponenten des Türabstellers 6 gezeigt. Der Türabsteller 6 umfasst ein Basisteil 7, welches als einstückiges Kunststoffteil ausgebildet ist. Das Basisteil 7 umfasst zwei Trägerplatten 8 und 9, die an einem unteren hinteren Ende durch einen Verbindungssteg 10 verbunden sind. An frontseitigen Schmalrändern der Platten 8 und 9 ist ein U-förmiger Bügel 11 angeformt, der frontseitig einen Aufnahmeraum 12, insbesondere einen rinnenförmigen Aufnahmeraum 12, für ein zum Basisteil 7 separates Dekorteil 13 aufweist.

In Fig. 2 ist der endmontierte Zustand zwischen dem Basisteil 7 und dem Dekorteil 13 gezeigt. Das Dekorteil 13 ist ein coextrudiertes Teil aus Metall und Kunststoff. Insbesondere ist das coextrudierte Teil aus Aluminium und Kunststoff ausgebildet.

Es ist vorgesehen, dass an einer Sichtseite 14 des Dekorteils 13 das Metall 15 ausgebildet ist.

Wie zu erkennen ist, ist das Dekorteil 13 als schmaler Streifen ausgebildet, der U-förmig gebogen ist und somit sich nicht in einer Ebene erstreckt. Das Dekorteil 13 ist in dem rinnenförmigen Aufnahmebereich 12 aufgenommen und somit auch zumindest bereichsweise eingebettet.

In Fig. 3 ist das Dekorteil 13 in perspektivischer Darstellung gezeigt. An einer der Sichtseite 14 gegenüberliegenden Rückseite 16, die dann auch durch das Kunststoffmaterial gebildet ist, ist an einem Seitenschenkel 17 der U-Form ein erstes Befestigungselement 18 einstückig integriert. Dieses Befestigungselement 18 ist eine L-förmige Hakenschiene, die sich mit einer freikragenden Wand 19 der L-Form parallel und beabstandet zu einem Frontteil 20 des Seitenschenkels 17 erstreckt.

Bei dem weiteren Seitenschenkel 21 der U-Form ist ein entsprechendes weiteres Befestigungselement 22 ausgebildet, welches in Form, Ausmaßen und Funktion dem Befestigungselement 18 entspricht.

Wie darüber hinaus zu erkennen ist, ist in dem Befestigungselement 18 in dieser freikragenden Wand 19 eine randseitig offene Aussparung 23 ausgebildet. Diese ist zum Eingriff eines an dem Bügel 11 einstückig angeformten und im Aufnahmebereich 12 ausgebildeten Eingriffselements ausgebildet. Wie darüber hinaus zu erkennen ist, ist in einem Mittelschenkel 24 der U-Form des Dekorteils 13 an der Rückseite 16 ein Versteifungselement 25 integral ausgebildet, welches beispielsweise ebenfalls L-förmig sein kann und somit auch darüber hinaus in einer vorteilhaften Ausführung zur weiteren mechanischen Kopplung mit dem Aufnahmebereich 12 vorgesehen sein kann. Das Versteifungselement 25 erstreckt sich zumindest über 90 % der Länge des Mittelschenkels 24.

Wie darüber hinaus zu erkennen ist, ist das Dekorteil 13 an Biegungen 26 und 27 und somit an Übergängen zwischen dem Seitenschenkel 17 und dem Mittelschenkel 24 sowie dem Seitenschenkel 21 und dem Mittelschenkel 24 dünnwandiger ausgebildet. Es sind also hier vorzugsweise Freistanzungen an diesen Biegungen 26 und 27 vorgenommen. Insbesondere ist hier dann diese L-förmige Hakenschiene in dem Biegungsbereich 26 und 27 vorhanden, insbesondere durch Stanzen entfernt.

In Fig. 4 ist in einer perspektivischen Horizontalschnittdarstellung ein Teilbereich des Türabstellers 6, wie er in Fig. 2 gezeigt ist, in einem Zwischenmontagezustand dargestellt. In dem Zusammenhang ist zu erkennen, dass das Dekorteil 13 noch nicht vollständig in seiner Endposition auf den Bügel 11 aufgeschoben ist.

Wie zu erkennen ist, ist in dem Aufnahmebereich 12 ein geradliniges, stegartiges Eingriffselement 28 ausgebildet. Endseitig des Aufnahmebereichs 12 ist darüber hinaus eine Klemmvorrichtung 29 ausgebildet. Diese umfasst, wie dies näher in der perspektivischen Darstellung in Fig. 6 zu erkennen ist, zumindest eine sich zu einem Ende 12a des Aufnahmebereichs 12 hin erhöhende Klemmrampe 30, im Ausführungsbeispiel zwei parallel und beabstandet zueinander verlaufende Klemmrampen 30 und 31. Dazu nach außen hin beabstandet umfasst die Klemmvorrichtung 29 eine Klemmlasche 32, sodass zwischen der Klemmlasche 32 und den Klemmrampen 30 und 31 ein Klemmraum 33 ausgebildet ist. In diesen Klemmraum 33 wird die freikragende Wand 29 eingeschoben und abhängig von der Einschubtiefe im sich dann verjüngenden Klemmraum 33 eine Klemmung erreicht. Darüber hinaus ist die Klemmlasche 32 in einem Zwischenraum zwischen der freikragenden Wand 19 und dem Frontteil 20 sich hinein erstreckend angeordnet.

Die bezüglich des Befestigungselements 18 erläuterten Teilkomponenten sind mit gleichen Bezugszeichen auch bei dem Befestigungselement 22 vorhanden, sodass bei der in Fig. 4, Fig. 5 und Fig. 6 gezeigten Darstellung und Erläuterung das Befestigungselement 22 und das Frontteil 34 (Fig. 3) des Seitenschenkels 21 mit der in Fig. 4, Fig. 5 und Fig. 6 gezeigten Darstellung korrespondiert.

Wird dann ausgehend von der Darstellung in Fig. 4 das Dekorteil 13 weiter in Richtung der Platte 8 und somit in Richtung des Endes des Aufnahmebereichs 12 verschoben, verrasten die Eingriffselemente 28, von denen in Fig. 6 zwei gezeigt sind, in der Aussparung 23. Dies ist dann in Fig. 5 gezeigt, indem die Endposition des Dekorteils 13 an dem Basisteil 7 dargestellt ist.

In Fig. 6 ist in einer perspektivischen Darstellung ein Ausführungsbeispiel des Basisteils 7 mit einem daran angeordneten plattenartigen Boden 35 gezeigt, der als separates Teil zum Basisteil 7 bereitgestellt ist und Bestandteil des Türabstellers 6 ist.

**Bezugszeichenliste**

| | | | |
|---|---|---|---|
| 1 | Haushaltsgerät | 21 | Seitenschenkel |
| 2 | Gehäuse | 22 | Befestigungselement |
| 3 | Innenraum | 23 | Aussparung |
| 4 | Tür | 24 | Mittelschenkel |
| 5 | Innenseite | 25 | Versteifungselement |
| 6 | Türabsteller | 26 | Biegung |
| 7 | Basisteil | 27 | Biegung |
| 8 | Trägerplatte | 28 | Eingriffselement |
| 9 | Trägerplatte | 29 | Klemmvorrichtung |
| 10 | Verbindungssteg | 30 | Klemmrampe |
| 11 | Bügel | 31 | Klemmrampe |
| 12 | Aufnahmeraum | 32 | Klemmlasche |
| 12a | Ende | 33 | Klemmraum |
| 13 | Dekorteil | 34 | Frontteil |
| 14 | Sichtseite | 35 | Boden |
| 15 | Metall | | |
| 16 | Rückseite | | |
| 17 | Seitenschenkel | | |
| 18 | Befestigungselement | | |
| 19 | Wand | | |
| 20 | Frontteil | | |

## Patentansprüche

1. Haushaltsgeräte-Bauteil (6) mit einem Dekorteil (13), welches als zumindest einmal gebogene und sich nicht in einer Ebene erstreckende Komponente an einem Basisteil (7) des Haushaltsgeräte-Bauteils (6) angeordnet ist, wobei das Dekorteil (13) als coextrudiertes Teil aus Metall und Kunststoff ausgebildet ist, wobei an zumindest einem Ende (12a) eines zur Aufnahme des Dekorteils (13) ausgebildeten Aufnahmebereichs (12) des Basisteils (7) eine Klemmvorrichtung (29) zum Klemmen des Dekorteils (13) ausgebildet ist, **dadurch gekennzeichnet, dass** an einer einer Sichtseite (15) des Dekorteils (13) abgewandten Rückseite (16) des Dekorteils (13) außerhalb einer Biegung (26, 27) des Dekorteils (13) zumindest ein Befestigungselement (18, 22) integriert ist, und dass die Klemmvorrichtung (29) zumindest eine sich zum Ende (12a) hin erhöhenden Klemmrampe (30, 31) und eine dazu beabstandete Klemmlasche (32) aufweist, so dass zwischen der Klemmrampe (30, 31) und der Klemmlasche (32) ein Klemmraum (33) ausgebildet ist.

2. Haushaltsgeräte-Bauteil (6) nach Anspruch 1, **dadurch gekennzeichnet, dass** das Metall an einer Sichtseite (15) des Dekorteils (13) ausgebildet ist und/oder das Metall Aluminium ist.

3. Haushaltsgeräte-Bauteil (6) nach Anspruch 1 oder 2, **dadurch gekennzeichnet, dass** das Dekorteil (13) als Streifen ausgebildet ist.

4. Haushaltsgeräte-Bauteil (6) nach einem der vorhergehenden Ansprüche, **dadurch gekennzeichnet, dass** das Dekorteil (13) U-förmig an dem Basisteil (7) angeordnet ist.

5. Haushaltsgeräte-Bauteil (6) nach einem der vorhergehenden Ansprüche, **dadurch gekennzeichnet, dass** an der zumindest einen Biegung (26, 27) das Dekorteil (13) mit einem Dünnwandbereich ausgebildet ist, so dass das Dekorteil an dieser Biegung eine geringere Dicke aufweist als an anderen Stellen.

6. Haushaltsgeräte-Bauteil (6) nach einem der vorhergehenden Ansprüche, **dadurch gekennzeichnet, dass** an einem Seitenschenkel (17, 21) eines U-förmig gebogenen Dekorteils (13) das Befestigungselement (18, 22) ausgebildet ist.

7. Haushaltsgeräte-Bauteil (6) nach Anspruch 6, **dadurch gekennzeichnet, dass** das Befestigungselement (18, 22) eine L-förmige Hakenschiene ist.

8. Haushaltsgeräte-Bauteil (6) nach Anspruch 7, **dadurch gekennzeichnet, dass** die Hakenschiene an der frei kragenden Wand (19) der L-Form eine randseitig offene Aussparung (23) zum Eingriff eines Eingriffselements (28) des Basisteils (7) aufweist.

9. Haushaltsgeräte-Bauteil (6) nach einem der vorhergehenden Ansprüche, **dadurch gekennzeichnet, dass** an dem Basisteil (7) mehrere Eingriffselemente (28) zum Koppeln mit dem Dekorteil (13) in einem Aufnahmebereich (12) des Basisteils (7) integriert sind.

10. Haushaltsgeräte-Bauteil (6) nach Anspruch nach einem der vorhergehenden Ansprüche, **dadurch gekennzeichnet, dass** sich im montierten Zustand des Dekorteils (13) am Basisteil (7) nur die frei kragende Wand (19) in den Klemmraum (33) hineinerstreckt und darin geklemmt ist.

11. Haushaltsgeräte-Bauteil (6) nach einem der vorhergehenden Ansprüche, **dadurch gekennzeichnet, dass** an einem Mittelschenkel (24) eines U-förmig gebogenen Dekorteils (13) an einer einer Sichtseite (15) gegenüberliegenden Rückseite (16) ein Versteifungsteil (25) ausgebildet ist.

12. Haushaltsgeräte-Bauteil (6) nach einem der vorhergehenden Ansprüche, **dadurch gekennzeichnet, dass** das Basisteil (7) einen U-förmig gebogenen, streifenförmig ausgebildeten Bügel (11) mit einem Aufnahmebereich (12) für das Dekorteil (13) aufweist.

13. Haushaltsgeräte-Bauteil nach einem der vorhergehenden Ansprüche, **dadurch gekennzeichnet, dass** es ein Türabsteller (6) ist.

## Claims

1. Household appliance component (6) having a decorative part (13) which is arranged on a base part (7) of the household appliance component (6) as a component bent at least once and not extending in a plane, wherein the decorative part (13) is embodied as a coextruded part made of metal and plastic, wherein a clamping device (29) for clamping the decorative part (13) is embodied on at least one end (12a) of a receiving region (12) of the base part (7) embodied to receive the decorative part (13), **characterised in that** at least one attachment element (18, 22) is integrated on a rear side (16) of the decorative part (13) facing away from a visual face (15) of the decorative part (13) outside a bend (26, 27) of the decorative part (13), and that the clamping device (29) has at least one clamping ramp (30, 31) rising towards the end (12a) and a clamping lug (32) spaced apart therefrom, such that a clamping space (33) is embodied between the clamping ramp (30, 31) and the clamping lug (32)

2. Household appliance component (6) according to claim 1, **characterised in that** the metal is embodied on a visible face (15) of the decorative part (13) and/or the metal is aluminium.

3. Household appliance component (6) according to claim 1 or 2, **characterised in that** the decorative part (13) is embodied as a strip.

4. Household appliance component (6) according to one of the preceding claims, **characterised in that** the decorative part (13) is arranged in a U shape on the base part (7).

5. Household appliance component (6) according to one of the preceding claims, **characterised in that** the decorative part (13) is embodied with a thin wall region at the at least one bend (26, 27), such that at said bend the decorative part is less thick than in other places.

6. Household appliance component (6) according to one of the preceding claims, **characterised in that** the attachment element (18, 22) is embodied on a side arm (17, 21) of a U-shaped bent decorative part (13).

7. Household appliance component (6) according to claim 6, **characterised in that** the attachment element (18, 22) is an L-shaped hooked rail.

8. Household appliance component (6) according to claim 7, **characterised in that** the hooked rail has a recess (23) open at the edge on the cantilevered wall (19) of the L shape for engagement of an engagement element (28) of the base part (7).

9. Household appliance component (6) according to one of the preceding claims, **characterised in that** several engagement elements (28) for coupling with the decorative part (13) in a receiving region (12) of the base part (7) are integrated on the base part (7).

10. Household appliance component (6) according to one of the preceding claims, **characterised in that** in the assembled state of the decorative part (13) on the base part (7) only the cantilever wall (19) extends into the clamping space (33) and is clamped therein.

11. Household appliance component (6) according to one of the preceding claims, **characterised in that** a bracing part (25) is embodied on a centre limb (24) of a decorative part (13) bent in a U-shape on a rear side (16) opposite a visible face (15).

12. Household appliance component (6) according to one of the preceding claims, **characterised in that** the base part (7) has a bracket (11) embodied in a strip shape and bent in a U shape with a receiving region (12) for the decorative part (13).

13. Household appliance component according to one of the preceding claims, **characterised in that** it is a door rack (6).

## Revendications

1. Module d'appareil électroménager (6) comprenant une partie décorative (13) disposée sur une partie de base (7) du module d'appareil électroménager (6) en tant que composant au moins une fois coudé et ne s'étendant pas sur un niveau, la partie décorative (13) étant réalisée en tant que pièce de métal et de matière synthétique coextrudée, un dispositif de serrage (29) pour coincer la partie décorative (13) étant réalisé sur au moins une extrémité (12a) d'une zone de logement (12) de la partie de base (7) réalisée pour loger la partie décorative (13), **caractérisé en ce que** sur une face arrière (16) de la partie décorative (13) tournant le dos à la face visible (15) de la partie décorative (13), au moins un élément de fixation (18, 22) est intégré en dehors d'un coude
(26, 27) de la partie décorative (13), et **en ce que** le dispositif de serrage (29) comprend au moins une rampe de serrage (30, 31) s'élevant jusqu'à l'extrémité (12a) ainsi qu'une éclisse de serrage (32) qui en est écartée, de sorte qu'il se forme un espace de serrage (33) entre la rampe de serrage
(30, 31) et l'éclisse de serrage (32).

2. Module d'appareil électroménager (6) selon la revendication 1, **caractérisé en ce que** le métal figure sur la face visible (15) de la partie décorative (13) et/ou le métal est de l'aluminium.

3. Module d'appareil électroménager (6) selon la revendication 1 ou 2, **caractérisé en ce que** la partie décorative (13) est réalisée sous forme de bandes.

4. Module d'appareil électroménager (6) selon l'une des revendications précédentes, **caractérisé en ce que** la partie décorative (13) est disposée en forme de U sur la partie de base (7).

5. Module d'appareil électroménager (6) selon l'une des revendications précédentes, **caractérisé en ce que** la partie décorative (13) est réalisée avec une zone de paroi mince sur le au moins un coude (26, 27) de sorte que la partie décorative présente sur ce coude, une épaisseur plus petite qu'en d'autres endroits.

6. Module d'appareil électroménager (6) selon l'une des revendications précédentes, **caractérisé en ce que** l'élément de fixation (18, 22) est réalisé sur le montant latéral (17, 21) d'une partie décorative (13) coudée en forme de U.

7. Module d'appareil électroménager (6) selon la revendication 6, **caractérisé en ce que** l'élément de fixation (18, 22) est un rail crochu en forme de L.

8. Module d'appareil électroménager (6) selon la revendication 7, **caractérisé en ce que** le rail crochu comprend sur la paroi (19) à rebord libre de la forme en L, un creux (23) ouvert du côté du bord pour la prise d'un élément de prise (28) de la partie de base (7).

9. Module d'appareil électroménager (6) selon l'une des revendications précédentes, **caractérisé en ce que** sur la partie de base (7) sont intégrés plusieurs éléments de prise (28) pour accouplement avec la partie décorative (13) dans une zone de logement (12) de la partie de base (7).

10. Module d'appareil électroménager (6) selon l'une des revendications précédentes, **caractérisé en ce qu'**une fois la partie décorative (13) assemblée sur la partie de base (7), seule la paroi (19) à rebord libre s'étend dans l'espace de serrage (33) en y étant coincée.

11. Module d'appareil électroménager (6) selon l'une des revendications précédentes, **caractérisé en ce qu'**une partie de renforcement (25) est réalisée sur le montant central (24) de la partie décorative (13) coudée en forme de U sur une face arrière (16) vis-à-vis de la face visible (15).

12. Module d'appareil électroménager (6) selon l'une des revendications précédentes, **caractérisé en ce que** la partie de base (7) comprend un arceau (11) réalisé coudé en forme de U et présentant la forme d'une bande avec une zone de logement (12) pour la partie décorative (13).

13. Module d'appareil électroménager selon l'une des revendications précédentes, **caractérisé en ce qu'**il s'agit d'un balconnet (6).
